# EUROPÄISCHE PATENTSCHRIFT

(11) **EP 1 969 188 B1**
(45) Veröffentlichungstag und Bekanntmachung des Hinweises auf die Patenterteilung: **31.10.2012**
(21) Anmeldenummer: 06761793.6
(22) Anmeldetag: 13.07.2006
(51) Int. Cl.: E01D 2/04, E01D 18/00

(54) **BRÜCKENBAUWERK**
BRIDGE CONSTRUCTION
PONT

(30) Priorität: 30.12.2005 DE 102005063173
(43) Veröffentlichungstag der Anmeldung: 17.09.2008
(73) Patentinhaber: Universität Kassel, 34109 Kassel (DE)
(72) Erfinder: WOLFRAM, Andreas, 34225 Baunatal (DE); KIRSTEN, Peter, Ignaz, 37318 Ahrenshausen (DE); BECK, Roland, Alfred, 34519 Diemelsee-Rhenegge (DE); SIELER, Birgit, 34119 Kassel (DE); SPORLEDER, Bernd, 37139 Adelebsen (DE); IHLEFELD, Felix, 34131 Kassel (DE); MACHNER, Peter, 34225 Bauntal (DE); KLATECKI, Marc, 34446 Wolfhagen (DE)
(74) Vertreter: Walther, Robert
(86) Internationale Anmeldenummer: PCT/DE2006/001207
(87) Internationale Veröffentlichungsnummer: WO 2007/076734

(56) Entgegenhaltungen:
- EP-A- 0 283 383
- WO-A-94/04756
- AT-B- 332 446
- GB-A- 560 336
- US-A- 6 081 955

## Beschreibung

Die Erfindung betrifft ein Brückenbauwerknach dem Oberbegriff des Anspruchs 1.

Aus der GB 560,336 ist eine Brückenkonstruktion bekannt, bei der durch die Konstruktion unter dem Brückendeck eine in Längsrichtung der Brücke verlaufende bogenförmige Tragstruktur erkennbar ist.

Die US 6,081,955 A zeigt einen sandwichartigen Aufbau der Tragstruktur einer Brücke.

Die EP 02 83 383 A1 beschreibt eine Brücke mit einem Brückendeck, das durch einen im Querschnitt dreieckförmigen Unterzug verstärkt ist.

Die WO 94/04756 zeigt eine Brückenkonstruktion mit bogenförmigen Unterzügen.

Die AT 332 446 B wiederum beschreibt eine portalartige Brückenkonstruktion mit in Längsrichtung der Brücke bogenförmig ausgebildeten Stützen.

Des Weiteren ist beispielsweise aus der US 5,231,931 ein Brückenbauwerk bekannt, das auf Pfeilern ruht, wobei die Tragstruktur dieses Brückenbauwerkes im Querschnitt kastenförmig ausgebildet ist. Die kastenförmige Struktur ist hierbei in etwa trapezförmig gehalten, wobei die Schenkel dieser trapezförmigen Tragstruktur in Richtung auf den Pfeiler aufeinander zulaufend ausgebildet sind. Die Oberseite der kastenförmige Tragstruktur bildet das Deck, das beispielsweise die Straße oder auch Schienen aufnimmt.

Darüber hinaus ist aus dieser Literaturstelle eine konstruktive Lösung für eine Tragstruktur eines Brückenbauwerkes bekannt, wobei diese Tragstruktur im Querschnitt zwei Streben aufweist, die jeweils in einem relativ gesehen flachen Winkel auf das die Zentrallast aufnehmende Deck zulaufen und mit dem Deck eine strukturelle Einheit bilden. Im Fußbereich der Streben ist ein vertikal ausgerichtetes rechteckförmiges Profil vorgesehen, dass die Streben einerseits und das Deck andererseits verbindet, und darüber hinaus das Deck überragt. Am oberen Ende weist dieses Profil einen horizontal verlaufenden Schenkel auf, wobei ein solcher Schenkel sein Gegenstück im Bereich des Fußbereiches der Streben aufweist, so dass sich ein vom Grundsatz her im Querschnitt Doppel-T-förmiges Profil ergibt. Dieses zentrische Profil, das vom Querschnitt her nach Art eines Doppel-T-Profils ausgebildet ist, dient bei dieser Tragkonstruktion nach dem Stand der Technik als das Element, das im Wesentlichen die gesamte Last aufnimmt und in die Stützen oder Pfeiler ableitet. Die in Richtung auf das Deck zulaufenden Streben dienen der Lastverteilung, der in das Deck eingeleiteten Flächenkräfte. Das heißt, die primäre Tragstruktur zur Lastaufnahme wird im Wesentlichen gebildet durch das im Querschnitt Doppel-T-förmige senkrechtstehende Profil. Der Kern einer solchen Brückenkonstruktion ist somit eine zentrale Trageinheit, die im Wesentlichen sämtliche einwirkenden Kräfte aufnimmt.

Der der Erfindung zugrunde liegende Gedanke besteht nun darin, eine Tragstruktur für ein Brückenbauwerk bereitzustellen, das sich im Gegensatz im Stand der Technik nicht durch eine zentrale Tragkonstruktion auszeichnet, wie in dem Stand der Technik gemäß der US- Patentschrift 5,231,931 beschrieben, sondern eine Tragstruktur bereitzustellen, bei der die gesamte Tragstruktur trägt, d. h. im Wesentlichen die auf ein solches Brückenbauwerk einwirkenden Kräfte gleichmäßig durch die Tragstruktur insgesamt aufgenommen werden.

Die Aufgabe wird erfindungsgemäß durch eine Tragstruktur mit in etwa dreieckförmiger Querschnittsform gelöst, wobei die winklig zur Horizontalen verlaufenden Katheten der dreieckförmigen Querschnittsform in Längsrichtung des Brückenbauwerks als Stützschalen ausgebildet sind, die in Richtung auf die horizontal verlaufende Kathete gewölbt ausgebildet sind. Hierbei bildet nach einer ersten Ausführungsform, z. B. für eine Straßen- oder Fußgängerbrücke, die horizontal verlaufende Kathete das Deck des Brückenbauwerkes.

Auch im Pipelinebau werden allerdings Brückenbauwerke benötigt, wenn es darum geht, beispielsweise Schluchten zu überspannen. Derartige Brücken für Pipelines zeichnen sich im Wesentlichen durch beabstandet zueinander angeordnete Stützen aus, auf denen die Pipeline lagert, wobei die eigentlichen Pipeline-Rohre durch ein kastenförmiges Flächentragwerk gehalten sind. Das heißt, zumindest seitlich sind Flächentragwerke vorgesehen, die die Pipeline auf den Stützen stabilisieren. Bevorzugt findet sich allerdings ein solches Flächentragwerk auch auf der Oberseite der Pipeline, wobei die einzelnen Flächentragwerke nach Art eines Kastens miteinander verbunden sind. Diese Konstruktion ist überaus aufwändig, weshalb gerade im Pipelinebau ein Bedürfnis besteht, einfachere und preiswerte Konstruktionen bereitzustellen, die dennoch in der Lage sind, im Pipelinebau große Spannweiten zu überbrücken.

In einer zweiten Ausführungsform zeichnet sich ein Brückenbauwerk, das für den Pipelinebau geeignet ist, erfahrungsgemäß insbesondere dadurch aus, dass die winklig zur Horizontalen verlaufenden Katheten das Deck des Brückenbauwerks bilden. Das heißt, dass im Gegensatz zu einem Brückenbauwerk für eine Straße, eine Eisenbahnbrücke oder für Fußgänger, die Brückenkonstruktion um 180° gedreht wird, mithin die sonst nach unten hin ausgerichteten Wölbungen nunmehr nach oben offen sind, um die Leitungen zweier Pipelines aufzunehmen. In diesem Zusammenhang ist insbesondere vorgesehen, dass die Katheten in Querrichtung des Brückenbauwerks gewölbt ausgebildet sind, wobei durch die jeweilige Wölbung die Rohrleitungen quasi formschlüssig aufgenommen werden. Das heißt, dass die Wölbung kreisbogenförmig getroffen ist.

Die gefundenen Konstruktionen zeichnen sich demzufolge dadurch aus, dass die jeweilige Konstruktion als Ganzes gleichmäßig der Kraftaufnahme dient. Insofern besteht die Möglichkeit, eine solche Konstruktion als Brückenbauwerk schlanker zu gestalten und auch größere Spannweiten zu überbrücken.

Insbesondere in Verbindung mit einem hochfesten Beton, wie er beispielsweise aus der DE 103 32 491 A1 bekannt ist, wird die Möglichkeit eröffnet, ein Brückenbauwerk der eingangs genannten Art bereitzustellen, dass sich durch eine geradezu grazile Bauweise bei langen Spannweiten auszeichnet. Das heißt, für die Verwirklichung der gefundenen Konstruktion ist die Verwendung dieses aus der DE 103 32 491 A1 bekannten Betons besonders vorteilhaft, aber auch mit anderen Materialien, z. B. Stahl, Kunststoff und Glas möglich.

Weitere vorteilhafte Merkmale sind den Unteransprüchen zu entnehmen.

So ist insbesondere vorgesehen, dass die Kathete im Bereich der Seitenflanke des Brückenbauwerkes, also die Stützschalen, mit der horizontal verlaufenden Kathete, also dem Deck, ineinanderlaufend eine im Wesentlichen senkrecht dazu gerichtete Tragleiste bildet. Es hat sich herausgestellt, dass eine solche Tragleiste oder auch flügelförmiger Fortsatz das Widerstandsmoment eines solchen Brückenbauwerkes gegen Durchbiegung erheblich vergrößert. Insbesondere ist in diesem Zusammenhang vorgesehen, dass die Tragleiste mit der jeweiligen Stützschale ein sogenanntes Schalenbauwerk bildet, d. h. die Wölbung der Stützschale setzt sich bis in die Tragleiste fort, so dass bei Belastung der Tragstruktur eines solchen Brückenbauwerkes für die Aufnahme der Kräfte sowohl die dreieckförmige Tragstruktur als auch die zuvor beschriebenen Tragleisten mit herangezogen werden.

Nach einem weiteren Merkmal der Erfindung ist vorgesehen, dass die Tragleiste sich in ihrer Höhe über das Deck erstreckt. Hieraus wird deutlich, dass in einem solchen Fall die Tragkonstruktion im Querschnitt das Aussehen eines liegenden Doppel-T-Profiles hat, wobei der Steg eines solchen Doppel-T-Profiles die bereits zuvor beschriebene dreieckförmige Tragstruktur aufweist. Das heißt, die Tragleiste kann sowohl nach oben als auch nach unten überstehen, und zwar bei beiden Varianten. Es hat sich durch Berechnung herausgestellt, dass ein derartiges Brückenbauwerk, insbesondere in Verbindung mit einem Beton gemäß der DE 103 32 491, eine erhöhte Lastaufnahme ermöglicht bei gleichzeitig großen Spannweiten.

Nach einem weiteren Merkmal der Erfindung ist vorgesehen, dass im Flankenbereich, also beispielsweise im Bereich der Tragleiste oder unmittelbar in der Tragleiste des Brückenbauwerks Mittel zum Vorspannen des Brückenbauwerkes in Längsrichtung des Brückenbauwerks vorgesehen sind. Durch die Spannmittel in dem Brückenbauwerk wird das Brückenbauwerk auf Druck in Längsrichtung vorgespannt, wobei die Spannmittel beispielsweise Drahtseile sein können.

Nach einem weiteren Merkmal der Erfindung ist das Brückenbauwerk im Bereich der Stützschalen in Längsrichtung des Brückenbauwerkes gewölbt ausgebildet, so dass sich eine Wölbung der Stützschalen sowohl in Längsrichtung als auch in Querrichtung ergibt. Durch die Wölbung in Längsrichtung wird insbesondere die Tragfähigkeit eines solchen Brückenbauwerkes weiterhin erhöht. Insbesondere kann die Wölbung in Längsrichtung derart sein, dass durch die Wölbung Stützpfeiler gebildet werden, d. h., dass die Wölbung in die Stützpfeiler übergeht.

Zum Stützen der Brücke ist nach einem Merkmal der Erfindung vorgesehen, dass die winklig zur Horizontalen verlaufenden Katheten im Bereich ihres Zusammenlaufs einen Stützfuß aufweisen. In diesem Zusammenhang kann wahlweise vorgesehen sein, dass der Stützfuß im Zusammenlauf der Katheten an den Katheten angeformt ist, also Bestandteil des eigentlichen Brückenbauwerks ist, oder aber es besteht die Möglichkeit, dass der Stützfuß eine kerbförmige Aufnahme für das Brückenbauwerk im Zusammenlauf der Katheten aufweist, so dass das eigentliche Brückenbauwerk und der Stützfuß gesonderte Bauteile sind, die auch gesondert herstellbar sind. Diese Form der Herstellung bedingt kleinere Formen und ist daher preiswerter. Insbesondere lagert der Stützfuß auf einem Pfeiler, der entsprechend der gewünschten Höhe ausgebildet wird.

Nach einem weiteren Merkmal der Erfindung ist vorgesehen, dass die Tragleisten und/oder die horizontal verlaufenden Katheten perforiert sind. Der Grund für eine solche Perforation liegt insbesondere in der Gewichtsersparnis, wobei eine solche Gewichtsersparnis immer einhergeht mit größeren Spannweiten der Brücke. Dies deshalb, weil die Spannweite der Brücke im Wesentlichen beschränkt ist durch das Eigengewicht der Brücke selbst.

Darüber hinaus ergibt sich allerdings auch eine Materialersparnis, was insbesondere von Interesse ist, wenn teurere Betonwerkstoffe zum Einsatz kommen. Das heißt, dass hiermit auch eine Kostenoptimierung einhergeht.

Anhand der Zeichnungen wird die Erfindung nachstehend beispielhaft näher erläutert;
- Fig. 1a und Fig. 1 b: zeigen ein Brückenbauwerk im Schnitt mit angesetztem Stützfuß in einer Ausführungsform mit einer dreieckförmigen Querschnittsform in zwei Ansichten;
- Fig. 2: zeigt perspektivisch einen Teil eines Brückenbauwerks mit vier dreiecksförmigen Querschnittsformen;
- Fig. 3a und Fig. 3b: zeigen in zwei Ansichten A und B ein Brückenbauwerk gemäß der Erfindung, wobei in Längsrichtung des Brückenbauwerkes die Ausbildung von Stützpfeilern erkennbar ist;
- Fig. 4: zeigt schematisch die Ausbildung des Brückenbauwerks zur Aufnahme von zwei Pipeline-Leitungen.

Das insgesamt mit 1 bezeichnete Brückenbauwerk umfasst eine im Wesentlichen dreieckförmige Tragstruktur 20, mit den seitlich an der Tragstruktur als Teil der Tragstruktur angeordneten Tragleisten 30. Die dreieckförmige Tragstruktur umfasst das Deck 21, sowie die beiden Stützschalen 22 und 23, die in Verbindung mit dem Deck ein Dreieck bilden. Wesentlich hierbei ist, dass die Stützschalen 22 und 23 mit ihren Wölbungen sich bis in die seitlichen Tragleisten 30 fortsetzen, die zu beiden Seiten des Decks überstehen. Wesentlich ist darüber hinaus, dass das Verhältnis zwischen Breite und Höhe der dreieckförmigen Tragstruktur, sowie der Höhe der dreieckförmigen Tragstruktur und der Höhe der nach unten gerichteten Tragleiste variabel sind. Es sei an dieser Stelle darauf hingewiesen, dass die Ausrichtung der Tragleiste relativ zum Deck im nahezu rechten Winkel erfolgen kann, wie dies aus der Darstellung gemäß Fig. 1 bzw. auch gemäß Fig. 3 entnehmbar ist. Es besteht allerdings auch die Möglichkeit, den Winkel α zwischen Tragleiste und Deck zu vermindern, wobei schlussendlich die Stellung der Tragleiste abhängig ist von den seitlich auf das Brückenbauwerk einwirkenden Kräften, und hier insbesondere den einwirkenden Windkräften.

Wie bereits an anderer Stelle erläutert, sind die Stützschalen 22, 23 gewölbt ausgebildet, und zwar in Richtung auf das Deck 21 gewölbt ausgebildet. Wichtig ist, dass im Bereich der Seitenflanken (Pfeil 25) sowohl das Deck 21 als auch die Stützschalen 22 und 23 ineinanderlaufend zusammen mit der jeweiligen Tragleiste ein Schalenbauwerk bilden, d. h., die Wölbung der jeweiligen Stützschale 22, 23 setzt sich bis in die jeweiligen Tragleiste 30 fort.

Da Betonbauwerke Druckbelastungen in der Lage sind standzuhalten, jedoch nur begrenzt in der Lage sind, Zugspannungen aufzunehmen, ist bekannt, derartige Betonbauwerke auf Druck vorzuspannen. Insofern sind im Bereich der Tragleisten entsprechende Spannmittel 40, beispielsweise in Form von Drahtseilen vorgesehen.

Wie sich insbesondere aus Fig. 3 ergibt, sind die Stützschalen nicht nur quer zur Längsachse gewölbt ausgebildet, sondern können auch in Längsrichtung gewölbt ausgebildet sein, so dass die Wölbung der Stützschalen 22 und 23 sowohl in Längsrichtung als auch in Querrichtung erfolgt. Insbesondere kann die Wölbung in Längsrichtung derart gestaltet sein, dass diese Wölbung in entsprechende Stützpfeiler 60 übergeht.

Aus Fig. 4 ergibt sich die Ausbildung des Brückenbauwerks zur Aufnahme einer oder mehrerer Leitungen einer Pipeline. Erkennbar ist das Brückenbauwerk gemäß den Fig. 1 a und 1 b lediglich um 180° gedreht worden, wobei die Wölbungen der Katheten 22 und 23 in ihrer Kontur kreisbogenförmig gehalten sind, um die Leitungen zumindest in zwei Raumrichtungen formschlüssig aufzunehmen. Wesentlich hierbei ist, dass das nach dem Stand der Technik erforderliche kastenförmige Flächentragwerk zur Halterung der Leitungen wegfallen kann.

Darüber hinaus sind die Tragleisten des Brückenbauwerks perforiert, was gleichfalls auch für die winklig zu der Horizontalen verlaufenden Katheten gilt. Die Pertorationsöffnungen sind jeweils mit 35 bzw. 25 bezeichnet.

Wie bereits zuvor erwähnt, besteht die Möglichkeit, die Stützschalen in Längsrichtung gewölbt auszubilden, um hierdurch eine Stütze zur Auflage auf den Boden zu bilden. Es besteht allerdings auch die Möglichkeit, Stützfüße vorzusehen, die im Zusammenlauf der beiden winklig zur Horizontalen verlaufenden Katheten angeordnet sind. Die Stützfüße 50 lagern auf gesonderten Pfeilern 60.

Die Stützfüße können hierbei Bestandteil der Brückenkonstruktion im Sinne eines einzigen Bauteils sein; es besteht allerdings auch die Möglichkeit, die Stützfüße 50 als gesonderte Bauelemente herzustellen. In diesem Fall besitzen die Stützfüße eine Kerbe zur Aufnahme der winklig zulaufenden Stützenschalen als Katheten 22, 23.

Bei Verwendung des Brückenbauwerks im Pipelinebau läuft die Brückenkonstruktion auf Pfeilern, die die horizontal verlaufende Kathete 21 stützen.

## Patentansprüche

1. Brückenbauwerk (1),
**gekennzeichnet durch**
eine Tragstruktur (20) mit mindestens einer in etwa dreieckförmigen Querschnittform, wobei die winklig zur Horizontalen verlaufenden Katheten (22, 23) der mindestens einen dreieckförmigen Querschnittsform in Längsrichtung des Brückenbauwerks (1) als Stützschalen ausgebildet sind, die in Richtung auf die horizontal verlaufende Kathete (21) gewölbt ausgebildet sind.

2. Brückenbauwerk (1) nach Anspruch 1,
**dadurch gekennzeichnet,**
**dass** die horizontal verlaufende Kathete (21) einen Teil des Decks des Brückenbauwerks (1) bildet.

3. Brückenbauwerk (1) nach Anspruch 1,
**dadurch gekennzeichnet,**
**dass** die winklig zur Horizontalen verlaufenden Katheten (22, 23) das Deck des Brückenbauwerks bilden.

4. Brückenbauwerk nach einem der voranstehenden Ansprüche,
**dadurch gekennzeichnet,**
**dass** die Katheten (22, 23) in Querrichtung des Brückenbauwerks gewölbt ausgebildet sind, wobei durch die jeweilige Wölbung Rohrleitungen, z. B. einer Pipeline, aufnehmbar sind.

5. Brückenbauwerk nach Anspruch 4,
**dadurch gekennzeichnet,**
**dass** die Wölbung derart ausgebildet ist, dass diese kreisbogenförmig getroffen ist.

6. Brückenbauwerk nach einem der voranstehenden Ansprüche,
**dadurch gekennzeichnet,**
**dass** jede Kathete (22, 23) im Bereich der Seitenflanke des Brückenbauwerks, also die jeweilige Stützschale, mit der horizontal verlaufenden Kathete (21) ineinanderlaufend eine im Wesentlichen senkrecht dazu verlaufende Tragleiste (30) bildet.

7. Brückenbauwerk nach Anspruch 6,
**dadurch gekennzeichnet,**
**dass** die Tragleiste (30) mit der jeweiligen Kathete (22, 23) ein Schalenbauwerk bildet.

8. Brückenbauwerk nach Anspruch 6 oder 7,
**dadurch gekennzeichnet,**
**dass** die Tragleiste (30) sich in ihrer Höhe über das Deck (21) erstreckt.

9. Brückenbauwerk nach einem der voranstehenden Ansprüche,
**dadurch gekennzeichnet,**
**dass** im Flankenbereich des Brückenbauwerkes (1) Mittel (40) zum Vorspannen des Brückenbauwerkes (1) in Längs- und/oder Querrichtung vorgesehen sind.

10. Brückenbauwerk nach Anspruch 9
**dadurch gekennzeichnet,**
**dass** das Brückenbauwerk (1) durch die Spannmittel (40) in Längs- oder Querrichtung auf Druck vorgespannt ist.

11. Brückenbauwerk nach einem der voranstehenden Ansprüche,
**dadurch gekennzeichnet,**
**dass** das Brückenbauwerk (1) im Bereich der durch die Katheten (22, 23) gebildeten Stützschalen in Längsrichtung des Brückenbauwerkes gewölbt ausgebildet ist.

12. Brückenbauwerk nach Anspruch 11,
**dadurch gekennzeichnet,**
**dass** die Wölbung in Längsrichtung derart ist, dass durch die Wölbung Stützpfeiler (60) gebildet werden.

13. Brückenbauwerk nach einem der Ansprüchen 6 bis 12,
**dadurch gekennzeichnet,**
**dass** die Tragleisten des Brückenbauwerks perforiert sind.

14. Brückenbauwerk nach einem der voranstehenden Ansprüche,
**dadurch gekennzeichnet,**
**dass** die winklig zur Horizontalen verlaufenden Katheten (22, 23) perforiert sind.

15. Brückenbauwerk nach einem der voranstehenden Ansprüche,
**dadurch gekennzeichnet,**
**dass** die winklig zur Horizontalen verlaufenden Katheten (22, 23) im Bereich ihres Zusammenlaufs einen Stützfuß (50) aufweisen.

16. Brückenbauwerk nach Anspruch 15,
**dadurch gekennzeichnet,**
**dass** der Stützfuß (50) im Zusammenlauf der Katheten (22, 23) an die Katheten angeformt ist.

17. Brückenbauwerk nach Anspruch 15 oder 16,
**dadurch gekennzeichnet,**
**dass** der Stützfuß (50) eine kerbförmige Aufnahme für das Brückenbauwerk im Zusammenlauf der Katheten (22, 23) aufweist.

18. Brückenbauwerk nach einem der Ansprüche 15 bis 17,
**dadurch gekennzeichnet,**
**dass** der Stützfuß (50) auf einem Pfeiler (60) lagert.

## Claims

1. A bridge construction (1),
**characterised by**
a support structure (20) with at least one approx. triangular cross-sectional shape, wherein the legs (22, 23) extending angularly to the horizontal of the at least one triangular cross-sectional shape in longitudinal direction of the bridge construction (1) are configured as supporting shells which are formed in a curved manner towards the leg (21) extending horizontally.

2. The bridge construction (1) according to claim 1,
**characterised in**
**that** the leg (21) extending horizontally forms a part of the deck of the bridge construction (1).

3. The bridge construction (1) according to claim 1,
**characterised in**
**that** the legs (22, 23) extending angularly to the horizontal form the deck of the bridge construction.

4. The bridge construction (1) according to any one the preceding claims,
**characterised in**
**that** the legs (22, 23) in transverse direction of the bridge construction are formed in a curved manner, wherein conduits, e.g. of a pipeline, can be received by the respective curvature.

5. The bridge construction (1) according to claim 4,
**characterised in**
**that** the curvature is formed such that it is arc-shaped.

6. The bridge construction (1) according to any one of the preceding claims,
**characterised in**
**that** each leg (22, 23) in the area of the side flank of the bridge construction, thus the respective supporting shell, with the horizontally extending leg (21) converging, forms a holding strip (30) substantially extending perpendicular to it.

7. The bridge construction (1) according to claim 6,
**characterised in**
**that** the holding strip (30) forms a shell construction with the respective leg (22, 23).

8. The bridge construction (1) according to claim 6 or 7,
**characterised in**
**that** the holding strip (30) in its height extends above the deck (21).

9. The bridge construction (1) according to any one of the preceding claims,
**characterised in**
**that** in the flank area of the bridge construction (1) means (40) for prestressing of the bridge construction (1) in longitudinal and/or transverse direction are provided.

10. The bridge construction (1) according to claim 9,
**characterised in**
**that** the bridge construction (1) by the stressing means (40) is prestressed to pressure in longitudinal or transverse direction.

11. The bridge construction (1) according to any one of the preceding claims,
**characterised in**
**that** the bridge construction (1) in the area of the supporting shells formed by the legs (22, 23) is formed in a curved manner in longitudinal direction of the bridge construction.

12. The bridge construction (1) according to claim 11,
**characterised in**
**that** the curvature in longitudinal direction is such that pillars (60) are formed by the curvature.

13. The bridge construction (1) according to any one of claims 6 to 12,
**characterised in**
**that** the holding strips of the bridge construction are perforated.

14. The bridge construction (1) according to any one of the preceding claims,
**characterised in**
**that** the legs (22, 23) extending angularly to the horizontal are perforated.

15. The bridge construction (1) according to any one of the preceding claims,
**characterised in**
**that** the legs (22, 23) extending angularly to the horizontal in the area of their convergence have a support foot (50).

16. The bridge construction (1) according to claim 15,
**characterised in**
**that** the support foot (50) on convergence of the legs (22, 23) is formed to the legs.

17. The bridge construction (1) according to claim 15 or 16,
**characterised in**
**that** the support foot (50) presents a notch-shaped accommodation for the bridge construction on convergence of the legs (22, 23).

18. The bridge construction (1) according to any one of claims 15 to 16,
**characterised in**
**that** the support foot (50) rests on a pillar (60).

## Revendications

1. Elément de construction de pont (1),
c**aractérisé par,**
une structure portante (20) avec au moins une section transversale approximativement triangulaire, dans laquelle les côtés (22, 23) du triangle qui s'étendent inclinés par rapport à l'horizontale, d'au moins une des sections transversales triangulaires dans le sens longitudinal de l'élément de construction de pont (1), sont configurés comme des coques d'appui présentant un profil voûté en direction du côté (21) du triangle disposé à l'horizontale.

2. Elément de construction de pont (1), selon la revendication 1,
**caractérisé en ce que,**
le côté (21) du triangle s'étendant à l'horizontale constitue une partie du tablier de l'élément de construction de pont (1).

3. Elément de construction de pont (1), selon la revendication 1,
**caractérisé en ce que,**
les côtés (22, 23) du triangle qui sont inclinés par rapport à l'horizontale forment le tablier de l'élément de construction de pont.

4. Elément de construction de pont (1), selon l'une quelconque des revendications précédentes,
**caractérisé en ce que,**
les côtés (22, 23) du triangle, transversaux par rapport à l'élément de construction de pont, ont une forme voûtée, dans lequel les voûtes respectives sont agencées pour recevoir des conduits tubulaires, par exemple des pipelines.

5. Elément de construction de pont (1), selon la revendication 4,
**caractérisé en ce que,**
la voûte est formée de manière à présenter une courbe de forme circulaire.

6. Elément de construction de pont (1), selon l'une quelconque des revendications précédentes,
**caractérisé en ce que,**
chacun des côtés (22, 23) du triangle qui sont inclinés par rapport à l'horizontale, dans le secteur des flancs latéraux de l'élément de construction de pont, c'est-à-dire de la coque d'appui correspondante, se fondant dans le côté horizontal du triangle (21), forme un listeau porteur (30) disposé sensiblement perpendiculairement par rapport à ce dernier.

7. Elément de construction de pont (1), selon la revendication 6,
**caractérisé en ce que,**
le listeau porteur (30) constitue avec les côtés (22, 23) du triangle qui sont inclinés par rapport à l'horizontale une construction sous forme de coque.

8. Elément de construction de pont (1), selon les revendications 6 ou 7,
**caractérisé en ce que,**
le listeau porteur (30) s'étend en hauteur au-delà du tablier (21).

9. Elément de construction de pont (1), selon l'une quelconque des revendications précédentes,
**caractérisé en ce que,**
dans le secteur des flancs de l'élément de construction de pont (1), des moyens (40) sont prévus pour générer une pré-tension sur l'élément de construction de pont (1) dans la direction longitudinale et/ou la direction transversale.

10. Elément de construction de pont (1), selon la revendication 9,
**caractérisé en ce que,**
l'élément de construction de pont (1), est mis sous compression dans la direction longitudinale ou la direction transversale par les moyens de pré-tension (40).

11. Elément de construction de pont (1), selon l'une quelconque des revendications précédentes,
**caractérisé en ce que,**
l'élément de construction de pont (1), a une forme voûtée dans le secteur des coques d'appui constituées des côtés (22, 23) du triangle qui sont inclinés par rapport à l'horizontale, dans le sens longitudinal de l'élément de construction de pont.

12. Elément de construction de pont (1), selon la revendication 11,
**caractérisé en ce que,**
le profil voûté, dans la direction longitudinale est tel que la voûte permet de réaliser des piliers d'appui (60).

13. Elément de construction de pont (1), selon l'une des revendications 6 à 12,
**caractérisé en ce que,**
les listeaux porteurs de l'élément de construction de pont (1) sont perforés.

14. Elément de construction de pont (1), selon l'une quelconque des revendications précédentes,
**caractérisé en ce que,**
les côtés (22, 23) du triangle inclinés par rapport à l'horizontale sont perforés.

15. Elément de construction de pont (1), selon l'une quelconque des revendications précédentes,
**caractérisé en ce que,**
les côtés (22, 23) du triangle inclinés par rapport à l'horizontale forment un pied d'appui (50) dans le secteur où ils se rejoignent.

16. Elément de construction de pont (1), selon la revendication 15,
**caractérisé en ce que,**
le pied d'appui (50) prolonge la forme des côtés (22, 23) du triangle qui sont inclinés par rapport à l'horizontale, dans le secteur où ils se rejoignent.

17. Elément de construction de pont (1), selon les revendications 15 ou 16,
**caractérisé en ce que,**
le pied d'appui (50) constitue une assise de section réduite pour l'élément de construction de pont, dans le secteur de la jonction des côtés (22, 23) du triangle qui sont inclinés par rapport à l'horizontale.

18. Elément de construction de pont (1), selon l'une des revendications 15 à 17
**caractérisé en ce que,**
le pied d'appui (50) est posé sur un pilier (60).
